# EUROPÄISCHE PATENTSCHRIFT

(11) **EP 0 158 038 B1**
(45) Veröffentlichungstag und Bekanntmachung des Hinweises auf die Patenterteilung: **01.06.1988**
(21) Anmeldenummer: 85101515.6
(22) Anmeldetag: 13.02.1985
(51) Int. Cl.: B05B 17/06, B01F 3/04, F41H 9/06

(54) **Nebelgenerator**
Fog generator
Générateur de brouillard

(30) Priorität: 09.11.1984 DE 3441002; 16.02.1984 DE 8404591 U
(43) Veröffentlichungstag der Anmeldung: 16.10.1985
(73) Patentinhaber: Simon, Reinhard, D-4400 Münster (DE)
(72) Erfinder: Simon, Reinhard, D-4400 Münster (DE); Richter, Kurt Ludwig, Dipl.-Chem., D-4400 Münster (DE)
(74) Vertreter: Habbel, Hans-Georg, Dipl.-Ing.

(56) Entgegenhaltungen:
- DE-A- 2 606 037
- DE-B- 1 165 905
- FR-A- 1 450 684
- FR-A- 1 499 393
- US-A- 3 469 785
- SIEMENS ZEITSCHRIFT, Band 29, Heft 9, August 1955, Seiten 382-385; K. DIRNAGL u.a.: "Ultraschall-Raumvernebler"
- IDEM

## Beschreibung

Die Erfindung bezieht sich auf einen vorzugsweise tragbaren Nebelgenerator zur Darstellung und/oder Verstärkung von optischen Effekten gemäss dem Oberbegriff des Hauptanspruches.

Nebelgeneratoren zur Erzeugung optischer Effekte werden in Discotheken, Theatern, Bars und auf Bühnen eingesetzt, wobei zur Erzeugung des Nebels entweder Trockeneisstücke in heisses Wasser getaucht werden oder aliphatische Öle durch Erhitzen verdampft und anschliessend durch Mischen mit Kaltluft schnell kondensiert werden. Bei derartigen Nebelgeneratoren ist ein langwieriger Aufheizvorgang erforderlich, und es kann nicht vermieden werden, dass an Wänden, Fussböden, Decken und sonstigen Gegenständen der Umgebung Flüssigkeitsabscheidungen durch Kondensation der Aerosole erfolgen. Wird Trockeneis verwendet, tritt eine unangenehme Abkühlung der Luftschichten in Bodennähe und eine beträchtliche CO₂-Anreicherung der Luft ein. Werden aliphatische Öle verwendet, entstehen heisse und oft auch brennbare Aerosole, deren Kondensat im Brandfall die schnelle Ausbreitung des Feuers fördert.

Aus der gattungsbildenden DE-A-3126952 ist ein Nebelgenerator bekannt, bei welchem anstelle der aliphatischen Öle eine wässrige hygroskopische Lösung verdampft und kondensiert wird. Diese bekannte Anordnung hat den Nachteil, dass ebenfalls lange Anheizzeiten erforderlich sind und dass die hygroskopische wässrige Lösung eine unter Umständen gesundheitsschädliche Reduktion der Luftfeuchtigkeit bei gleichzeitiger Geruchsbelästigung bewirkt und dass diese Aerosole vielfach gesundheitsschädliche Substanzen enthalten.

Der Erfindung liegt die Aufgabe zugrunde, einen Nebelgenerator zu schaffen, der unmittelbar nach dem Einschalten, d. h. schnell, grosse Mengen eines Effektnebels erzeugt, der eine stark lichtstreuende Wirkung hat, wobei aber dieser Nebel keine gesundheitsschädlichen Stoffe enthält, nicht entflammbar ist und an Gegenständen in der Umgebung des Gernerators weniger als bisher kondensiert.

Diese der Erfindung zugrundeliegende Aufgabe wird durch die Lehre des kennzeichnenden Teiles des Hauptanspruches gelöst.

Das Zusammenwirken der Merkmale des Hauptanspruches bewirkt, dass mit mehreren und gleichzeitig betriebenen Ultraschallwandlern die erforderliche dichte Nebelstruktur erzielbar ist. Das Betreiben dieser Ultraschallwandler führt dazu, dass eine hohe Verlustleistung im Hochfrequenzgenerator eintritt. Die Erzeugung von Ultraschallschwingungen ist mit gleichzeitiger Erzeugung sogenannter Verlustleistungen gekoppelt, wobei bei der heute zur Verfügung stehenden besten elektronischen Ausrüstung die Verlustleistung immer noch 40% beträgt und in Wärme umgesetzt wird. Diese Wärme muss wirksam abgeführt werden. Die Abschirmung der Hochfrequenzgeneratoren ist erforderlich, um eine Beeinflussung der Ultraschallwandler untereinander zu vermeiden. Ausserdem führt die elektrisch gut leitende Abschirmung zu einer Wärmeabteilung, die bei der hohen Verlustleistung des Hochfrequenzgenerators von Bedeutung ist.

Aus der US-A-3469785 ist ein Aerosolerzeuger bekannt, der für medizinische Zwecke bestimmt ist, beispielsweise um Hals- oder Lungenentzündungen zu behandeln. Dieser bekannt Aerosolerzeuger arbeitet mit Ultraschallgeneratoren, aber hier ist es nicht notwendig, einen dichten Nebel zu erzeugen, sondern hier soll nur Flüssigkeit in ein Aerosol umgewandelt werden, nicht aber in einen stark lichtstreuenden Nebel, und dieser Nebel soll nicht schnell und in grossen Mengen erzeugt werden, sondern er muss auf das Atmungsvermögen des Patienten abgestimmt sein. Diese bekannte Anordnung konnte daher zur Lösung der der Erfindung zugrundeliegenden Aufgabe nichts beitragen.

Vorteilhafte Ausgestaltungen sind in den Unteransprüchen erläutert.

So wird dadurch, dass jedem Ultraschallwandler ein eigener, auf ihn abgestimmter Hochfrequenzgenerator zugeordnet ist, erreicht, dass jeder Ultraschallwandler unabhängig und mit optimaler Leistung arbeitet und dass bei einer elektrischen Störung eines Hochfrequenzgenerators die übrigen weiter funktionsfähig bleiben.

Dadurch, dass die Ultraschallwandler durch elastische Teile am Nebelkammerboden befestigt sind, wird erreicht, dass die Ultraschallwandler nur wenig von ihrer Halterung gedämpft werden, und dass nur ein kleiner Teil ihrer Schwingungsenergie in den Nebelkammerboden gelangt. Hierdurch kann die erzeugte Ultraschallenergie ohne grosse Verluste auf die Flüssigkeit übertragen werden, so dass eine gute Effektivität des Generators erreicht wird.

Wenn mindestens eine Gehäusewand des Hochfrequenzgenerators gleichzeitig Teil des Nebelkammerbodens ist, können die Oberflächen der Ultraschallwandler, die in der Nebelkammer stets vorhandene Flüssigkeit mit Schwingungen hoher Frequenz beaufschlagen. Hierdurch verringern sich die Abschirmungsprobleme.

Es ist vorteilhaft, die Gehäusewände der Hochfrequenzgeneratoren zum Zwecke einer guten elektrischen Funkentstörung aus elektrisch gut leitendem Material, vorzugsweise aus Aluminium, zu bauen. Aluminium bietet sich hier besonders an, da es relativ preiswert, gut zu verarbeiten und sowohl elektrisch als auch thermisch gut leitfähig ist. Vorteilhafterweise wird die Flüssigkeitshöhe über den Ultraschall emittierenden Oberflächen der Ultraschallwandler durch geeignete Regeleinrichtungen, die auf die Flüssigkeitspumpe wirken, während des Betriebes ständig auf mindestens 0,1 mm eingestellt. Als geeignete Regeleinrichtungen können beispielsweise Sensoren, Lichtschranken oder durch Schwimmer ausgelöste Schalter dienen, die direkt oder indirekt auf die Flüssigkeitspumpe wirken, und damit die Flüssigkeitshöhe in der Nebelkammer derart einstellen, dass die o. g. Bedingung erfüllt wird. Damit wird erreicht, dass ständig genügend Flüssigkeit zur Zerstäubung bereitsteht, und dass ein Trockenlaufen der Ultraschallwandler und somit deren Beschädigung vermieden wird.

Der Winkel zwischen den Ultraschall emittierenden Oberflächen der Ultraschallwandler und der Oberfläche der in der Nebelkammer ruhenden Flüssigkeit ist kleiner als 90°, vorzugsweise parallel zueinander. Diese Anordnung der Ultraschallwandleroberflächen gewährleistet, dass ein optimaler Wirkungsgrad der Flüssigkeitszerstäubung erreicht wird.

Der Boden der Nebelkammer ist als Sammelbehälter für die zu vernebelnde Flüssigkeit ausgebildet und mündet an der niedrigsten Stelle in einen Auslauf. Der Vorteil dieser Ausgestaltung besteht darin, dass die in der Nebelkammer während des Betriebes ständig anfallenden Flüssigkeitsspritzer und Kondensattropfen zurück zu den Ultraschallwandlern des Nebelgenerators fliessen und dort erneut ohne Verluste zerstäubt werden können.

Daneben ist es vorteilhaft, einen von einer Pumpe kommenden Flüssigkeitskanal an der niedrigsten Stelle des Nebelkammerbodens in die Bebelkammer einmünden zu lassen. Durch diese Ausgestaltung der Erfindung kann zu Transportzwekken, z. B. durch Umpolen der Pumpe, die gesamte Flüssigkeit aus der Nebelkammer in einen Aussentank entleert werden. Damit wird vermieden, dass während eines Transports Flüssigkeit aus dem Generator auslaufen könnte.

Eine weitere vorteilhafte Ausgestaltung besteht darin, als Pumpe des Generators vorzugsweise eine selbstansaugende Flüssigkeitspumpe einzusetzen. Dadurch kann ein leicht transportabler und nachfüllbarer externer Tank als Flüssigkeitsvorrat verwendet werden, der über einen entsprechenden Flüssigkeitskanal saugseitig mit der Pumpe verbunden wird.

Vorzugsweise ist an mindestens einer Stelle im Flüssigkeitskanal ein Filter angebracht, vorzugsweise an dem Ende, das ausserhalb des Generatorgehäuses liegt. Dieser Filter kann z. B. als Tauchfilter ausgebildet sein, der in einen externen Tank eingeführt wird und verhindert, dass Verunreinigungen in die Flüssigkeitskanäle, die Pumpe oder die Nebelkammer gelangen. Damit werden unnötige Verschmutzungen der Nebelkammer und gleichzeitig potentielle Störungsursachen vermieden.

Im Bereich der Lufteintrittsöffnungen der Gebläse sind Staubfilter angeordnet. Damit wird vermieden, dass Staub oder Schmutzpartikel in den Generator und insbesondere in die Nebelkammer gelangen, sonst könnte gegebenenfalls die Funktion der Ultraschallwandler oder der Sensoren zur Steuerung und Überwachung des Flüssigkeitsstandes beeinträchtigt werden.

Weiterhin wird vorgeschlagen, dem in den Ansprüchen 1 bis 15 erläuterten Nebelgenerator einen zweiten Nebelgenerator zuzuordnen, der durch Verdampfen einer Nebelflüssigkeit auf Ölbasis oder Glykolwasserbasis unter Einsatz von Wärme einen Effektnebel erzeugt, wobei die beiden Bebelarten ineinander eingeführt und gemischt werden. Hierdurch wird der dichte, schnell zu erzeugende ungefährliche Nebel stabilisiert, indem ihm ein kleiner Anteil eines Nebels zugemischt wird, der durch Verdampfen einer Flüssigkeit auf Ölbasis oder Glykolwasserbasis erzielt wird.

Ein Ausführungsbeispiel der Erfindung wird anhand der Zeichnungen nachfolgend erläutert. Die Zeichnungen zeigen in
Fig. eine schematische Darstellung der funktionell zusammenwirkenden Bauteile eines Nebelgenerators und in
Fig.2 schematisch einen Teil eines Nebelkammerbodens, der gleichzeitig Teil eines Hochfrequenzgenerators ist.

Gemäss Fig.1 besteht ein Nebelgenerator zur Erzeugung von Flüssigkeitsnebel mittels mehrerer Ultraschallquellen aus einer Nebelkammer 1, deren Nebelkammerboden 17 als Sammelbehälter für die zu vernebelnde Flüssigkeit 7 ausgebildet ist, und die an ihrer niedrigsten Stelle einen Auslauf 18 hat, der in einen Flüssigkeitskanal 4 mündet. Der Flüssigkeitskanal 4 ist mit einer Pumpe 3 verbunden, die über einen Flüssigkeitskanal 5 und Flüssigkeitsfilter 19 die zu vernebelnde Flüssigkeit aus einem externen Flüssigkeitstank in die Nebelkammer 1 pumpt.

Zur einfacheren Handhabung des Nebelgenerators ist es zweckmässig, als Pumpe 3 eine selbstansaugende Flüssigkeitspumpe zu verwenden, damit die zu vernebelnde Flüssigkeit 7 ohne vorheriges Entlüften des Flüssigkeitskanals 5 in die Nebelkammer 1 gepumpt werden kann. Der Nebelkammerboden 17 ist derart gestaltet, dass an mehreren Stellen Durchbrüche vorhanden sind, in denen Ultraschallwandler 6 mittels geeigneter elastischer Verbindungsteile 12 eingebaut sind. Die elastischen Teile 12 dichten gleichzeitig den Nebelkammerboden 17 gegen die Ultraschall emittierende Oberfläche 15 ab, so dass hier keine Flüssigkeit 7 austreten kann. Dabei sind die Oberflächen 15 der Ultraschallwandler 6 so angeordnet, dass sie ständig von der Flüssigkeit 7 benetzt werden und zu der ruhenden Flüssigkeitsoberfläche 16 parallel ausgerichtet sind.

Bei waagrecht aufgestelltem Nebelgenerator sind die Ultraschall emittierenden Oberflächen 15 vorzugsweise horizontal angeordnet, während der Nebelkammerboden 17 ein leichtes Gefälle in Richtung Auslauf 18 aufweist.

Ausserdem befinden sich in der Nebelkammer 1, etwa an einer Seitenwand des Nebelgenerators, zwei Sensoren 20 und 21. Der Sensor 20 dient zur Steuerung der Pumpe 3, um den Stand der Flüssigkeit 7 in der Nebelkammer 1 zu regulieren. Im Störungsfall, d.h. beim Unterschreiten einer Mindestflüssigkeitshöhe, schaltet der Sensor 21 Hochfrequenzgeneratoren 11 ab und löst gleichzeitig optische bzw. akustische Signalgeber 22 und 23 aus.

Ein Gebläse 8, das vorzugsweise im oberen Bereich der Nebelkammer 1 angeordnet ist, saugt durch einen Staubfilter 30 dureh--entsprechende Öffnungen im Generatorgehäuse lOJ-uft von aussen an und erzeugt einen Luftstrom. Pfeilrichtung. Die Luft mischt sich dabei in der Nebelkammer 1 mit der durch die Ultraschallwandler 6 zerstäubten Flüssigkeit 7, wobei ein Aerosol entsteht, das beim Durchströmen des Tröpfchenabscheiders 24 an dessen Hindernissen 26, 27, 28 von groben Tröpfchen und Flüssigkeitsspritzern befreit wird und darauf den Nebelgenerator durch einen Ausblasschacht 2 verlässt. Der Boden 25 des Tröpfchenabscheiders 24 und der Boden 29 des Ausblasschachtes 2 haben ein leichtes Gefälle in Richtung Nebelkammer 1, damit abgeschiedene Flüssigkeit zurück zur Nebelkammer 1 fliessen kann. Zu diesem Zweck ist auch das Hindernis 27 des Tröpfchenabscheiders 24 mit Bohrungen 33 versehen, um den Rücklauf der Flüssigkeit zu erlauben.

Ferner ist im unteren Teil des Nebelgenerators ein zweites Gebläse 9 angeordnet, das durch einen Staubfilter 31 und durch Öffnungen in der Rückwand des Nebelgenerators Frischluft ansaugt, die zur Kühlung der elektrischen Bauteile, insbesondere der Hochfrequenzgeneratoren 11, der Ultraschallwandler 6 und der Pumpe 3 dient. Der dabei erwärmte Luftstrom verlässt den Generator durch in den Seitenwänden angeordnete Austrittsöffnungen 32.

Die Hochfrequenzgeneratoren 11 arbeiten im Betriebszustand gleichzeitig und versorgen die Ultraschallwandler 6 mit hochfrequetem Wechselstrom. Die Ultraschallwandler 6 wandeln diesen Wechselstrom in mechanische Schwingungen um, die von den schallemittierenden Oberflächen 15 auf die Flüssigkeit 7 übertragen werden. Durch die Wirkung der Ultraschallschwingungen wird die Flüssigkeit 7 an der Oberfläche 16 in feinste Tröpfchen zerstäubt. Oberhalb der Flüssigkeitsoberfläche 16 vermischen sich die Flüssigkeitströpfchen in der Nebelkammer 1 mit der dort stets vorhandenen Luft. Das so entstandene Aerosol wird durch die Luftströmung, die das Gebläse 8 erzeugt, nach Passieren des Tröpfchenabscheiders 24 durch den Ausblasschacht 2 aus dem Nebelgenerator transportiert.

Fig.2 zeigt in schematischer Darstellung eine Ausführungsform, bei welcher der Nebelkammerboden 17 gleichzeitig auch eine Wand eines Hochfrequenzgenerators 13 ist. Dabei sind die Ultraschallwandler derart in dem Gehäuse 14 untergebracht, dass sich die schallemittierenden Oberflächen 15 in entsprechenden Aussparungen des Nebelkammerbodens 17 befinden. Die schallemittierenden Teile der Ultraschallwandler werden durch elastische Teile 1.2 gehaltert und abgedichtet. Die elastischen Teile 12 verhindern, dass Flüssigkeit in den Hochfrequenzgenerator 13 eindringt und dass die Ultraschallenergie in den Nebelkammerboden 17 abgeleitet wird. Im Inneren eines Gehäuses 14 befinden sich bei dieser Ausführungsform neben den elektronischen Bauteilen des Hochfrequenzgenerators (nicht gezeigt) auch die Ultraschallwandler (nicht gezeigt) mit ihren schallemittierenden Oberflächen 15, die die elektrischen Wechselströme in mechanische Schwingungen umwandeln.

## Patentansprüche

1. Vorzugsweise tragbarer Nebelgenerator zur Darstellung und/oder Verstärkung von optischen Effekten mit einer Nebelkammer, die in einen Ausblasschacht mündet, mit einer Pumpe, die durch Flüssigkeitskanäle einerseits mit einem Tank ausserhalb des Generators und andererseits mit der Nebelkammer verbunden ist, mit einem Nebelerzeuger, der die Flüssigkeit im Inneren der Nebelkammer in ein Aerosol umwandelt, mit einem Gebläse, das das Aerosol aus der Nebelkammer durch den Ausblasschacht aus dem Generator befördert und einem die genannten Bauteile tragenden und umschliessenden Gehäuse, dadurch gekennzeichnet, dass in der Nebelkammer (1) mehrere mit Schwingungen hoher Frequenz gleichzeitig betriebene, durch einen oder mehrere, durch elektrisch gut leitendes Material, vorzugsweise Aluminium, abgeschirmte Hochfrequenzgeneratoren (11, 13) versorgte Ultraschallwandler (6) angeordnet sind, eine Einrichtung zur Kühlung der elektrischen Bauteile vorgesehen ist und im Inneren des Nebelgenerators, vorzugsweise zwischen der Nebelkammer (1) und dem Ausblasschacht (2) ein Tröpfchenabscheider (24) angeordnet ist.

2. Nebelgenerator nach Anspruch 1, dadurch gekennzeichnet, dass jeder der Ultraschallwandler (6) durch einen eigenen auf ihn abgestimmten Hochfrequenzgenerator (11) versorgt wird.

3. Nebelgenerator nach Anspruch 1, dadurch gekennzeichnet, dass die Ultraschallwandler (6) durch elastische Teile (12) am Nebelkammerboden (17) befestigt sind.

4. Nebelgenerator nach einem der Ansprüche 1 bis 3, dadurch gekennzeichnet, dass mindestens eine Gehäusewand des Hochfrequenzgenerators (13) gleichzeitig Teil des Nebelkammerbodens (17) ist.

5. Nebelgenerator nach einem der Ansprüche 1 bis 4, dadruch gekennzeichnet, dass der Winkel zwischen den Ultraschall emittierenden Oberflächen (15) der Ultraschallwandler (6) und der Oberfläche (16) der in der Nebelkammer (1) ruhenden Flüssigkeit (7) kleiner als 90° ist, und dass die Oberflächen (15, 16) vorzugsweise parallel zueinander angeordnet sind.

6. Nebelgenerator nach einem der Ansprüche 1 bis 5, dadurch gekennzeichnet, dass der Boden (17) der Nebelkammer (1) zu einem Auslauf (18) geneigt ist.

7. Nebelgenerator nach Anspruch 6, dadurch gekennzeichnet, dass ein von der Pumpe (3) kommender Flüssigkeitskanal (4) am Auslauf (18) in die Nebelkammer (1) einmündet.

8. Nebelgenerator nach einem der Ansprüche 1 bis 7, dadurch gekennzeichnet, dass die Pumpe (3) des Generators vorzugsweise eine selbstansaugende Flüssigkeitspumpe ist.

9. Nebelgenerator nach einem der Ansprüche 1 bis 8, dadurch gekennzeichnet, dass an mindestens einer Stelle im Flüssigkeitskanal (4, 5) mindestens ein Filter (19) angebracht ist, vorzugsweise am Ende des Kanals ausserhalb des Generatorgehäuses.

10. Nebelgenerator nach einem der Ansprüche 1 bis 9, dadurch gekennzeichnet, dass in der Nebelkammer (1) ein Sensor (20) angebracht ist, der direkt oder indirekt zur Steuerung der Flüssigkeitspumpe (3) dient.

11. Nebelgenerator nach einem der Ansprüche 1 bis 10, dadurch gekennzeichnet, dass in der Nebelkammer (1) mindestens ein Sensor (21) angebracht ist, der beim Unterschreiten einer Mindestflüssigkeitshöhe in der Nebelkammer (1) mindestens einen Teil des Nebelgenerators, insbesondere den oder die Hochfrequenzgeneratoren (11, 13), abschaltet.

12. Nebelgenerator nach Anspruch 11, dadurch gekennzeichnet, dass der Boden (25) des Tröpfchenabscheiders (24) ein leichtes Gefälle zur Rückführung der abgeschiedenen Flüssigkeit zum Auslauf (18) aufweist.

13. Nebelgenerator nach einem der Ansprüche 1 bis 12, dadurch gekennzeichnet, dass der Boden (29) des Ausblasschachtes (2) in Richtung der Nebelkammer (1) ein leichtes Gefälle aufweist.

14. Nebelgenerator nach einem der Ansprüche 1 bis 13, dadurch gekennzeichnet, dass im Bereich der Lufteintrittsöffnungen der Gebläse (8, 9) Staubfilter (30, 31) angeordnet sind.

15. Nebelgenerator nach einem der Ansprüche 1 bis 14, dadurch gekennzeichnet, dass zur Kühlung der elektrischen Bauteile ein Gebläse (9) vorgesehen ist, dessen Öffnungen (32) zum Austritt des Luftstromes, vorzugsweise rechtwinklig zum Austrittsschacht (2) des Aerosols angeordnet sind.

16. Nebelgenerator nach einem oder mehreren der vorhergehenden Ansprüche 1 bis 15, dadurch gekennzeichnet, dass dem Nebelgenerator ein zweiter Nebelgenerator zugeordnet ist, der durch Verdampfen einer Nebelflüssigkeit auf Ölbasis oder Glykolwasserbasis unter Einsatz von Wärme einen Effektnebel erzeugt, wobei die beiden derart erzeugten Nebel ineinander eingeführt, gemischt und in Abhängigkeit des gewünschten Effektes die beiden Nebelarten dosiert werden.

17. Nebelgenerator nach Anspruch 16, dadurch gekennzeichnet, dass die beiden Nebelgeneratoren unabhängig betreibbar sind.

18. Nebelgenerator nach Anspruch 16 und 17, dadurch gekennzeichnet, dass die beiden Nebelgeneratoren in einer einzigen Generatorbaueinheit zusammengefasst sind.

## Claims

1. A preferably portable fog generator for producing and/or enhancing optical effects with a fog chamber which opens into an exhaust conduit, with a pump which is connected through liquid conduits on one hand to a tank outside the generator and, on the other hand, with the fog chamber, with a fog generator which transforms the liquid inside the fog chamber into an aerosol, a fan which conveys the aerosol from the fog chamber through the exhaust conduit out of the generator and a housing carrying and surrounding the aforenamed components, characterised in that within the fog chamber (1) there arranged several ultrasonic transducers (6) driven simultaneously with high-frequency oscillations and fed by one or several high-frequency generators (11, 13) which are screened by a material having good electrical conductivity, preferably aluminium, further a device for cooling the electrical components and that inside the fog generator, preferably between the fog chamber (1) and the exhaust conduit (2) a droplet separator (24) is arranged.

2. A fog generator according to claim 1, characterised in that each of the ultrasonic transducers (6) is fed by a high-frequency generator (11) tuned thereto.

3. A fog generator according to claim 1, characterised in that the ultrasonic transducers (6) are fastened to the fog chamber bottom (17) by elastic parts (12).

4. A fog generator according to one of claims 1 to 3, characterised in that at least one housing wall of the high-frequency generator (13) is at the same time part of the fog chamber bottom (17).

5. A fog generator according to one claims 1 to 4, characterised in that the angle between the ultrasoundemitting surfaces (15) of the ultrasonic transducers (6) and the surface (16) of the liquid

(7) at rest in the fog chamber (1) is smaller than 90° and that the surfaces (15; 16) are preferably arranged parallel to each other.

6. A fog generator according to one of claims 1 to 5, characterised in that the bottom (17) of the fog chamber (1) slopes towards an outlet (18).

7. A fog generator according to claim 6, characterised in that a liquid conduit (4) coming from the pump (3) opens into the fog chamber (1) at the outlet (18).

8. A fog generator according to one of claims 1 to 7, characterised in that the pump (3) of the generator is preferably a self-priming liquid pump.

9. A fog generator according to one of claims 1 to 8, characterised in that at least at one point in the liquid conduit (4, 5) at least one filter (19) is mounted, preferably at the end of the conduit outside the generator housing.

10. A fog generator according to one of claims 1 to 9, characterised in that in the fog chamber (1) a sensor (20) is fitted, which serves directly or indirectly for controlling the liquid pump.

11. A fog generator according to one of claims 1 to 10, characterised in that in the fog chamber (1) at least one sensor (21) is mounted, which when the liquid level falls below a minimum value in the fog chamber (1) switches off a least a part of the fog generator, in particular the high-frequency generator or generators (11, 13).

12. A fog generator according to claim 11, characterised in that the bottom (25) of the droplet separator (24) has a slight slope for returning the separated liquid to the outlet (18).

13. A fog generator according to one of claims 1 to 12, characterised in that the bottom (29) of the exhaust conduit (2) has a slight slope in the direction of the fog chamber (1).

14. A fog generator according to one of claims 1 to 13, characterised in that the region of the air inlet apertures of fan (8, 9) dust filters (30, 31) are arranged.

15. A fog generator according to one of claims 1 to 14, characterised in that for the cooling of the electrical components a fan (9) is provided, the apertures (32) of which for air outlet are preferably arranged at right angles to the exhaust conduit (2) of the aerosol.

16. A fog generator according to one or several of the preceeding claims 1 to 15, characterised in that with the fog generator a second fog generator is associated, which by evaporation of a fog-producing liquid on oil or glycol-water base and with application of heat produces an artificial fog, where the two kinds of fog thus produces are conveyed into each other, mixed and dosed in dependency of the desired effect.

17. Fog generator according to claim 16, characterised in that the two fog generators can be operated independently.

18. A fog generator according to claims 16 and 17, characterised in that the two fog generators are combined in a single generator unit.

## Revendications

1. Nébuliseur, de préférence transportable, destiné à réaliser ou renforcer des effets optiques, comprenant une chambre de nébulisation qui débouche dans une cheminée d'éjection, une pompe qui est reliée par des conduits de liquide, d'une part à un réservoir situé en dehors du générateur et, d'autre part, à la chambre de nébulisation, un producteur de nuage qui transforme le liquide contenu à l'intérieur de la chambre de nébulisation en un aérosol, un ventilateur qui expulse l'aérosol de la chambre de nébulisation et l'expulse du nébuliseur en passant par la cheminée d'éjection, et un boîtier qui supporte et renferme les organes précités, caractérisé par le fait que, dans la chambre de nébulisation (1) sont agencés plusieurs transducteurs à ultrasons (6), que l'on fait travailler simultanément avec des vibrations à haute fréquence, et qui sont alimentés par un ou plusieurs générateurs de haute fréquence (11, 13) blindés par une matière bonne conductrice de l'électricité, de préférence l'aluminium, qu'un dispositif est prévu pour refroidir les organes électriques et qu' un séparateur de gouttelettes (24) est agencé à l'intérieur du nébuliseur, de préférence entre la chambre de nébulisation (1) et la cheminée d'éjection (2).

2. Nébuliseur selon la revendication 1, caractérisé par le fait que chacun des transducteurs à ultrasons (6) est alimenté par un générateur de haute fréquence (11) qui lui est propre et qui est accordé à ce transducteur.

3. Nébuliseur selon la revendication 1, caractérisé par le fait que les transducteurs à ultrasons (6) sont fixés au fond (17) de la chambre de nébulisation par des éléments élastiques (12).

4. Nébuliseur selon une des revendications 1 à 3, caractérisé en ce qu'au moins une paroi du boîtier du générateur de haute fréquence (13) constitue en même temps une partie du fond (17) de la chambre de nébulisation.

5. Nébuliseur selon l'une des revendications 1 à 4, caractérisé par le fait que l'angle formé entre les surfaces (15) des transducteurs à ultrasons (6), qui émettent les ultrasons, et la surface (16) du liquide (7) contenu dans la chambre de nébulisation (1) est inférieur à 90° et en ce que les surfaces (15, 16) sont de préférence orientés parallèlement l'une à l'autre.

6. Nébuliseur selon une des revendications 1 à 5, caractérisé par le fait que le fond (17) de la chambre de nébulisation (1) est en pente descendante vers l'écoulement (18).

7. Nébuliseur selon la revendication 6, caractérisé par le fait qu'un conduit de liquide (4) arrivant de la pompe (3) débouche dans la chambre de nébulisation (1) au niveau de l'écoulement (18).

8. Nébuliseur selon une des revendications 1 à 7, caractérisé par le fait que la pompe (3) du nébuliseur est de préférence une pompe à liquide à amorçage automatique.

9. Nébuliseur selon l'une des revendications 1 à 8, caractérisé par le fait qu'au moins un filtre (19) est agencé en au moins un point du conduit de liquide (4, 5), de préférence à l'extrémité du conduit qui est située à l'extérieur du boîtier du nébuliseur.

10. Nébuliseur selon une des revendications 1 à 9, caractérisé par le fait que, dans la chambre de nébulisation (1) est agencé un capteur (20) qui sert directement ou indirectement la pompe à liquide (3).

11. Nébuliseur selon une des revendications 1 à 10, caractérisé par le fait que, dans la chambre de nébulisation (1), est agencé au moins un capteur (21) qui met à l'arrêt au moins une partie du nébuliseur, en particulier le ou les générateurs de haute fréquence (11,13) lorsque la surface libre du liquide contenu dans la chambre de nébulisation (1) tombe au-dessous d'un niveau minimum du liquide.

12. Nébuliseur selon la revendication 11, caractérisé par le fait que le fond (25) du séparateur de gouttelettes (24) présente und légère pente de manière à renvoyer le liquide séparé à l'écoulement (18).

13. Nébuliseur selon une des revendications 1 à 12, caractérisé par le fait que le fond (29) de la cheminée d'éjection (2) présente une légère pente qui descend vers la chambre de nébulisation (1).

14. Nébuliseur selon une des revendications 1 à 13, caractérisé par le fait que des filtres à poussière (30, 31) sont agencés dans la région des ouvertures d'entrée d'air des ventilateurs (8, 9).

15. Nébuliseur selon une des revendications 1 à 14, caractérisé par le fait que, pour refroidir les organes électriques, il est prévu un ventilateur (9) dont les ouvertures (32) servant pour la sortie du flux d'air sont de préférence disposées perpendiculairement à la cheminée de sortie (2) de l'aérosol.

16. Nébuliseur selon une ou plusieurs des revendications précédentes 1 à 15, caractérisé par le fait qu'au nébuliseur, est associé un deuxième nébuliseur qui produit un nuage artificiel par vaporisation d'un liquide fumigène à base d'huile ou à base d'eau glycolée, avec utilisation de chaleur, les deux nuages produits de cette façon étant interpénétrés l'un avec l'autre et mélangés et les deux sortes de nuage étant dosés en fonction de l'effet désiré.

17. Nébuliseur selon la revendication 16, caractérisé par le fait qu'on peut faire travailler les deux nébuliseurs l'un indépendamment de l'autre.

18. Nébuliseur selon les revendications 16 et 17, caractérisé par le fait que les deux nébuliseurs sont réunis en une seule unité formant nébuliseur.
